# EUROPÄISCHE PATENTSCHRIFT

(11) **EP 1 360 746 B1**
(45) Veröffentlichungstag und Bekanntmachung des Hinweises auf die Patenterteilung: **31.12.2008**
(21) Anmeldenummer: 02719821.7
(22) Anmeldetag: 13.02.2002
(51) Int. Cl.: H01R 13/66

(54) **STECKVORRICHTUNG MIT INTEGRIERTER DIAGNOSE-/AUSWERTESCHALTUNG, ANZEIGE UND SCHALTBAREN ABSCHLUSSWIDERSTÄNDEN**
PLUG-AND-SOCKET DEVICE COMPRISING AN INTEGRATED DIAGNOSTIC/EVALUATION CIRCUIT, DISPLAY AND SWITCHABLE TERMINATING RESISTORS
DISPOSITIF ENFICHABLE A CIRCUIT DE DIAGNOSTIC / EVALUATION INTEGRE, AFFICHEUR ET RESISTANCES TERMINALES COMMUTABLES

(30) Priorität: 13.02.2001 DE 10107085; 14.02.2001 DE 10107100
(43) Veröffentlichungstag der Anmeldung: 12.11.2003
(73) Patentinhaber: Profichip GmbH, 91074 Herzogenaurach (DE); Seel, Wolfgang, 90419 Nürnberg (DE)
(72) Erfinder: SEEL, Wolfgang, 90419 Nürnberg (DE)
(74) Vertreter: Dreykorn-Lindner, Werner
(86) Internationale Anmeldenummer: PCT/EP2002/001498
(87) Internationale Veröffentlichungsnummer: WO 2002/065593

(56) Entgegenhaltungen:
- WO-A-97/25806
- US-A- 4 626 633

## Beschreibung

Die Erfindung betrifft, gemäß Patentanspruch 1, in erster Linie eine Steckvorrichtung.

Schnittstellen für den Anschluss von Messgeräten sind seit langem bekannt. Beispielsweise ist aus der DE 196 06 505 A1 ein Stecker für Diagnoseanschlüsse bekannt, der dazu vorgesehen ist, mit einer Diagnose-Anschlussdose gekuppelt zu werden. Die Diagnose-Anschlussdose enthält in einem Isolierkörper buchsenartige elektrische Kontaktorgane, die mit zu überprüfenden Geräten verbunden sind. Der Stecker besitzt eine Reihe von mit den Kontaktorganen der Anschlussdose zusammenwirkenden Steckerstiften, die mit elektrischen Messgeräten verbunden sind. Im einzelnen ist vorgesehen, dass der Stecker ein inneres Untergehäuse aufweist, das eine Reihe zweiter buchsenartiger elektrischer Kontaktorgane enthält, die mit den genannten elektrischen Messgeräten verbunden sind. Die Steckerstifte sind in einem Modul gelagert und auf der Seite, die der zur Zusammenwirkung mit der Anschlussdose bestimmten Seite entgegengesetzt ist, verlängert, so dass sie in die zweiten buchsenartigen elektrischen Kontaktorgane des Untergehäuses eingreifen. Schließlich sind Mittel vorgesehen, um das Modul am entsprechenden Ende des Steckers lösbar festzulegen.

Weiterhin ist aus dem DE 295 11 592 Ul ein Diagnosegerät für SCSI - Schnittstellen bekannt, mit dem die Signale aller relevanten Leitungen angezeigt werden können. Im einzelnen ist vorgesehen, dass durch Überwachung der relevanten Signalleitungen und Auswertung der entsprechenden Signale diese sowohl in Real-Time (Echtzeit) angezeigt werden, sowie auch zur leichteren Erkennung von sehr schnellen Signalen, diese zusätzlich gespeichert und angezeigt werden. Durch verschiedene erhältliche Adapter ist dieses Gerät für fast alle Computer geeignet, die eine SCSI-Schnittstelle verwenden.

Ein Verfahren zur zustandsorientierten Instandhaltung von Leistungsschaltern unter Verwendung eines Mess- und Prozessrechners, der über einen Diagnosestecker mit der Steuerung des zu prüfenden Leistungsschalters verbunden wird, ist aus der DE 198 53 511 A1 bekannt. Der Mess- und Prozessrechner weist Schnittstellen für Messeinrichtungen auf, die zu Prüfzwecken an dem Leistungsschalter angebracht werden, und ist an einen Rechner, der einen Datenspeicher sowie Ein- und Ausgabevorrichtungen aufweist, angeschlossen. Archivierte Zustandsdaten des zu prüfenden Leistungsschalters und ein Instandhaltungsprogramm werden von dem Rechner in den Mess- und Prozessrechner geladen. Der Mess- und Prozessrechner steuert und überwacht die Bearbeitung des vorgegebenen Instandhaltungsprogramms und nimmt über den Rechner manuell eingegebene Daten, Messwerte der Messeinrichtungen sowie über den Diagnosestecker zugeführte Signale der Steuerung auf. Weiterhin wertet der Mess- und Prozessrechner durch Vergleich mit den geladenen archivierten Zustandsdaten aus und führt die Messwerte und/oder daraus durch eine Auswerteroutine abgeleitete Größen dem Rechner zu. Diese werden als Instandhaltungsprotokoll abgespeichert und als neue Zustandsdaten archiviert, wobei das Instandhaltungsprogramm an den Ein- und Ausgabegeräten interaktiv im Dialog mit dem Benutzer abgearbeitet wird und der Benutzer Informationen über durchzuführende Tätigkeiten sowie Eingabeaufforderungen erhält.

Schließlich ist aus der DE 42 29 566 C2 ein Verfahren und eine Vorrichtung zur automatischen Erkennung eines über eine Stecker-Buchsenverbindung an ein Versorgungsgerät angeschlossenen Anschlussgerätes in Form eines Zwischengerätes, Endgerätes oder dgl. bekannt. Im einzelnen ist vorgesehen, dass über eine sowohl am Stecker als auch an der Buchse angeordnete Datenübertragungseinrichtung gerätespezifische Daten, die am Stecker und/oder an der Buchse gespeichert sind, zu einer Auswerteeinheit übertragen werden. In der Auswerteeinheit wird ein Vergleich der empfangenen Daten mit gespeicherten Daten zur Erkennung des Anschlussgerätes durchgeführt, wobei die gerätespezifischen Daten zwischen den am Stecker und der Buchse angeordneten Datenübertragungseinrichtungen berührungslos übertragen werden.

Für digitale Übertragungssysteme mit digitalen Verbindungen bis zur Teilnehmereinrichtung sind von internationalen Gremien (ITU, ETSI) oder Fernmeldeverwaltungen verschiedene schaltbare Test- oder Prüfschleifen vorgeschlagen worden, wodurch eine Ortung von Fehlerstellen im digitalen Übertragungssystem ermöglicht wird. In der Regel kann demnach festgestellt werden, ob der Fehler innerhalb oder außerhalb der Vermittlungsstelle liegt, nicht jedoch, ob nun die Teilnehmeranschlussleitung oder die Teilnehmereinrichtung schadhaft ist. Aus der WO 97/25806 ist ein Verfahren und eine Netzabschlusseinrichtung zur Fehlerortung mittels schaltbarer Prüfschleifen in einem digitalen Übertragungssystem für Sprache und Daten bekannt, wobei am Ausgang der Netzabschlusseinrichtung die Prüfschleife geschlossen wird. Zur Detektion der von der Vermittlungsstelle aus ankommenden Steuersignale enthält die Netzabschlusseinrichtung hierzu einen Detektor, steuerbare Schalter und einen Netzabschlusswiderstand. Im Falle von Störungen wird dann von der Vermittlungsstelle aus die Prüfung entsprechend der Befehls- und Mess-Sequenz bewirkt, um festzustellen, ob der Abschnitt bis zum Zuständigkeitsbereich des Nutzers in Ordnung oder gestört ist. Um eine Manipulation zu verhindern, ist das Gehäuse der Netzabschlusseinrichtung mit Vergussmasse aufgefüllt, so dass nur die Anschlussklemmen zugänglich sind.

Aus der US 4 626 633-A ist ein Tester für die Teilnehmeranschlussleitung bekannt, welcher zwischen Teilnehmeranschlussleitung und Teilnehmereinrichtung eingefügt wird. Durch Handbetätigung eines Schalters kann zwischen a-Ader und b-Ader der Teilnehmeranschlussleitung eine Leuchtdiode eingeschleift werden, wodurch die Anwesenheit und/oder Polarität der Signal- und Ruf-Signalspannung anzeigbar ist.

Wie die vorstehende Würdigung des Standes der Technik aufzeigt, sind Steckvorrichtungen für Mess- und Diagnosezwecke sowie - auf dem Gebiet der Telekommunikationstechnik - in der Vermittlungsstelle angeordnete Fehlerortungseinrichtungen oder ein in die Teilnehmeranschlussleitung einschleifbarer Strom-Spannungstester bekannt. Der wesentliche Nachteil der oben stehend beschriebenen Steckvorrichtungen liegt darin, dass die Steckvorrichtung nur die mechanische und elektrische Verbindung herstellt. Zu Diagnosezwecken muss demzufolge eine zusätzliche Buchse für den Anschluss des entsprechenden Diagnosegeräts vorgesehen werden. Mittels schaltbarer Prüfschleifen in einem digitalen Übertragungssystem ist zwar häufig von der Vermittlungsstelle aus feststellbar, ob der Abschnitt bis zum Zuständigkeitsbereich des Nutzers in Ordnung oder gestört ist. Grundsätzlich ergeben sich jedoch Probleme hierbei, weil die Schnittstelle zum Nutzer nicht rückwirkungsfrei ist, und weil zwischen Schleifenschalter und Nutzerklemmen zwangsläufig Schaltelemente liegen. Es kann einerseits dazu kommen, dass durch eine Störung beim Nutzer die Befehlsübermittlung verhindert wird, und andererseits dass die Diagnose fehlerfrei lautet, obwohl an den Nutzerklemmen eine von der Netzabschlusseinrichtung verursachte Störung vorliegt. Mittels eines in die Teilnehmeranschlussleitung zwischengeschalteten, handbetätigbaren Testers lässt sich dagegen vor Ort nur eine eingeschränkte Funktionsprüfung auf der Teilnehmeranschlussleitung vornehmen.

Der Erfindung liegt gegenüber den bekannten Steckvorrichtungen die Aufgabe zugrunde, diese derart auszugestalten, dass eine automatische Diagnose beim Anschluss erfolgt.

Diese Aufgabe wird, gemäß Patentanspruch 1, durch eine Steckvorrichtung mit
- mindestens einem Kabelanschluss in Form von Schneid-, Schraub- oder Federklemmen für den Anschluss mindestens eines Kabels,
- mindestens einem Anschluss für eine elektronische Baugruppe,
- einer im Steckergehäuse der Steckvorrichtung angeordneten Leiterplatte, auf der eine Diagnose- und Auswerteschaltung und mindestens ein schaltbarer Abschlusswiderstand angeordnet sind,
- eine der Diagnose- und Auswerteschaltung zugeordnete Steuereinrichtung (Controller) und
- eine mit der Diagnose- und Auswerteschaltung verbundene Anzeigeeinrichtung zur Anzeige der Ergebnisse der Auswertung,
- wobei der Abschlusswiderstand mittels eines Schiebeschalters betätigbar ist oder durch die Diagnose-.und Auswerteschaltung schaltbar und/oder einstellbar ist
gelöst.

Die erfindungsgemäße Steckvorrichtung weist den Vorteil auf, dass auf überraschend einfache Art und Weise eine laufende Überwachung der angeschlossenen elektronischen Baugruppen bzw. Geräte und der Buskommunikation bei einem Bussystem vorgenommen werden kann. Im Störungsfall wird der Fehler unmittelbar an der jeweiligen Steckvorrichtung angezeigt, so dass eine rasche Fehlerbehebung sichergestellt werden kann. Auch die Störungsursache selbst kann unmittelbar an der Anzeigeeinrichtung der Steckvorrichtung abgelesen werden, so dass auch weitgehend ungeschultem Bedienpersonal eine rasche Störungslokalisierung und Störungsbeseitigung ermöglicht wird. Beispielsweise kann auch der Kontaktschluss beim Stecken selbst angezeigt werden, so dass zuverlässig solche Störungsquellen ausgeschaltet werden können. Der zusätzliche Aufwand für die in der Steckvorrichtung integrierte Diagnose und Auswerteschaltung ist gering und wird durch den sonst erforderlichen Aufwand für ein separates Diagnosegerät und Diagnosebuchse/Stecker kompensiert Der Vorteil der Schaltbarkeit oder Einstellbarkeit mittels Diagnose- und Auswerteschaltung ist in der Möglichkeit der Fernsteuerung bzw. der Programmierbarkeit und automatischem Ablauf zu sehen. Hierfür kann die Steuereinrichtung der Diagnose- und Auswerteschaltung mitbenutzt werden.

Vorzugsweise erfolgt, gemäß Patentanspruch 2, die Stromversorgung der Diagnose- und Auswerteschaltung über das Kabel und/oder über den Anschluss und die Anzeigeeinrichtung ist als Display oder als berührungssensitives Display ausgestaltet, welches neben der Anzeige gleichzeitig zur Befehlseingabe für die Diagnose- und Auswerteschaltung dient

Durch die externe Stromversorgung ist für den ordnungsgemäßen Betrieb im Regelfall eine Batterie oder ein Akkumulator in der Steckvorrichtung nicht erforderlich; für besonders hohe Anforderungen kann eine redundante Stromversorgung vorgesehen werden. Für den Fall der alternativen Stromversorgung entweder über das Kabel oder über den Anschluss kann dann. in der Regel auch im Störungsfall mit Stromausfall auf eine Pufferung verzichtet werden.

In Weiterbildung der Erfindung weist, gemäß Patentanspruch 3, die Steckvorrichtung einen oberen Teil und einen unteren Teil auf, der Abschlusswiderstand ist im oberen Teil der Steckvorrichtung angeordnet und ist manuell oder elektrisch schaltbar.

Diese Weiterbildung der Erfindung weist den Vorteil auf, dass eine Anpassung an den Wellenwiderstand des Kabels bzw. eine entsprechend angepasste Terminierung in Abhängigkeit vom Einsatzfall vorgenommen werden kann. Die manuelle Ausgestaltung mittels (beidseitig betätigbaren) Schiebeschalter ist kostengünstig herstellbar und weist bei einem verrastbaren Schiebeschalter eine hohe Bedienungssicherheit auf.

Vorzugsweise weist, gemäß Patentanspruch 4, zur visuellen Anschlusskontrolle, die Steckvorrichtung eine Klarsicht-Abdeckung der Schneid-, Schraub- oder Federklemmen auf. In Weiterbildung der Erfindung weist, gemäß Patentanspruch 5, die Anzeigeeinrichtung mindestens eine im unteren Teil des Steckers auf der Leiterplatte angeordnete Leuchtdiode und mindestens einen dieser Leuchtdiode zugeordneten Lichtleiter auf.

Diese Weiterbildungen der Erfindung weisen den Vorteil auf, dass die Leuchtdioden/Lichtleiteranordnung eine Anzeige hoher Lichtstärke ermöglichen und auch für den Einsatz in rauher Umgebung (Verschmutzung) geeignet ist. Durch die Beleuchtung in Verbindung mit der Klarsicht-Abdeckung ist jederzeit eine optische Kontrolle der Steckvorrichtung möglich.

Bei einer bevorzugten Ausgestaltung der Erfindung erfolgt, gemäß Patentanspruch 6, der Anschluss des oder der Kabel im unteren Teil der Steckvorrichtung und um 90° versetzt auf der Frontseite im oberen Teil der Steckvorrichtung ist ein Stecker oder eine Buchse zum Anschluss der elektronischen Baugruppe und auf der gegenüberliegenden Rückseite eine Gerätebuchse oder ein Gerätestecker zum Anschluss eines Programmier- bzw. Diagnosegerätes mit erweiterten Funktionen vorgesehen.

Diese Ausgestaltung der Erfindung weist den Vorteil auf, dass eine unverwechselbare Handhabung (Stecker und auf der gegenüberliegenden Seite Buchse bzw. umgekehrt) ermöglicht wird und dass auch im Betriebsfall eine gute optische Erkennbarkeit gewährleistet ist. Zudem besteht die Möglichkeit ein Programmier- bzw. Diagnosegerät an der erfindungsgemäßen Steckvorrichtung anzuschließen, ohne dass die laufende Buskommunikation bzw. der laufende Betrieb unterbrochen wird.

Bei einer bevorzugten Ausgestaltung der Erfindung weist, gemäß Patentanspruch 8, der Anschluss mechanische Steckercodierelemente oder mit der Diagnose- und Auswerteschaltung in Verbindung stehende, nach Maßgabe der typspezifischen Baugruppe und/oder nach Maßgabe der Anwendung selbsttätig eingreifende Codierelemente auf.

Diese Ausgestaltung der Erfindung weist den Vorteil auf, dass der Anschluss von nicht systemkonformen Baugruppen zuverlässig verhindert werden kann: Insbesondere bei der Anwendung selbsttätig eingreifender (auch selbstcodierend genannt) Codierelemente wird eine hohe Betriebssicherheit erreicht. Zudem besteht die Möglichkeit die entsprechende Zuordnung zwischen Kabel und Leitung zur Baugruppe zu Prüfen und sicherzustellen.

Weitere Vorteile und Einzelheiten lassen sich der nachfolgenden Beschreibung einer bevorzugten Ausführungsform der Erfindung unter Bezugnahme auf die Zeichnung entnehmen. In der Zeichnung zeigt:
- FIG. 1: das Steckergehäuse in perspektivischer Seitenansicht,
- FIG. 3: zwei Seitenansichten des Steckergehäuses,
- FIG. 3: das Blockschaltbild und
- FIG. 4: das Anschlussbild der erfindungsgemäßen Steckvorrichtung.

Die FIG. 1, FIG. 2, Fig. 3 und FIG. 4 zeigen eine bevorzugte Ausführungsform der erfindungsgemäßen Steckvorrichtung ST für den Anschluss von 2-adrig geschirmten Feldbusleitungen, und dient dazu jeweils über einen Kabelzugang und Kabelabgang (gezeigt ist ein 90° Kabelabgang) eine Leitung durchzuschleifen. Die Steckvorrichtung ST ist derartig ausgestaltet, dass diese sich problemlos unter Feldbedingungen, beispielsweise an eine PROFIBUS-Busleitung, anschließen lässt und dabei beispielsweise eine Übertragungsrate zwischen 9,6 Kbaud bis 12 Mbaud erlaubt. Prinzipiell ist das erfindungsgemäße Konzept für viele Anwendungsfälle geeignet, wobei das Einsatzgebiet von Netzwerken der Daten- und Telekommunikationstechnik bis einschließlich Rechner- und Automatisierungssystemen reicht (beispielsweise Anschluss eines PC oder Laptops oder Bedienterminal oder Visualisierung über eine Standard COM-/MPI- Schnittstelle).

Der elektrische Anschluss des Kabels K erfolgt durch Schneid-, Schraub- oder Federklemmen A. Bei der in FIG. 1 und FIG. 2 dargestellten Ausführungsform kommt eine Schneidklemm-Technik in Verbindung mit einem Ein-Schrauben-Montage-System zum Einsatz. Hierbei wird die äußere Kabelisolierung beispielsweise auf 21 mm bis hin auf das Abschirmgeflecht entfernt und dann das Abschirmgeflecht bis auf 8 mm Länge gekürzt. Das Einschraub-Montageloch bzw. die Schraube ist mit S bezeichnet. Die Schraube wird mit einem Sicherungsring auch im geöffneten Zustand gesichert gehalten, so dass alle Teile des Ein-Schrauben-Montage-System verliersicher sind.

Die mechanische Klemmung und Führung des oder der Kabel K erfolgt über Rippen, in denen die beiden Adern des jeweiligen Kabels K den Schneidklemmen A zugeführt werden, wodurch ein punktgenaues und sicheres Durchstechen der Isolierung sichergestellt ist. Vorzugsweise sind die Rippen transparent, wodurch die weitere Möglichkeit gegeben ist, den ordentlichen Sitz bzw. die Schneidklemmung des oder der Kabel K direkt sichtbar zu machen.

Die Steckvorrichtung ST weist einen unteren und oberen Teil UT, OT auf, wobei der Anschluss des oder der Kabel K im unteren Teil UT erfolgt. Um 90° versetzt ist auf der Frontseite im oberen Teil OT der Steckvorrichtung ST ein Stecker B (alternativ eine Buchse) zum Anschluss am Gerät und auf der gegenüberliegenden Rückseite eine Gerätebuchse GB (alternativ dann ein Stecker) zum Anschluss eines Programmier- bzw. Diagnosegerätes mit erweiterten Funktionen vorgesehen.

Im Steckergehäuse der Steckvorrichtung ST ist eine Leiterplatte angeordnet, auf der sich eine Diagnose- und Auswerteschaltung D befindet. Die Steuereinrichtung (Controller) der Diagnose- und Auswerteschaltung D arbeitet beispielsweise bis zu einer Taktrate von 12 Mbaud. Die Stromversorgung der Diagnose- und Auswerteschaltung D erfolgt über das Kabel K und/oder über den Anschluss B. Dabei ist die Eigenstromaufnahme der Steckvorrichtung ST sehr gering, so dass der Busteilnehmer (Gerät) nicht unnötig belastet wird.

Weiterhin ist im Steckergehäuse oder auf der Leiterplatte ein schaltbarer Abschlusswiderstand W angeordnet. Der Abschlusswiderstand W ist vorzugsweise im oberen Teil OT der Steckvorrichtung ST angeordnet und kann mittels eines Schiebeschalters S manuell betätigt werden (siehe FIG. 2 und FIG. 4 mit den verschiedenen Widerständen 390 Ohm und 220 Ohm; für ein CAN-Bussystem beispielsweise Widerstand 120 Ohm und Übertragungsrate 10 kbit/s bis 1Mbit/s). Weiterhin kann Abschlusswiderstand W durch die Diagnose- und Auswerteschaltung D schaltbar und/oder einstellbar sein (siehe FIG. 3). Der Schiebeschalter S befindet sich bei der Darstellung gemäß FIG. 4 in der Schaltstellung OFF, so dass die Leitung 1A direkt mit Leitung 2A und die Leitung 1B direkt mit Leitung 2B verbunden ist. Wird der Schiebeschalter S in die Schaltposition ON gebracht, so ist ein Widerstand von 220 Ohm zwischen den Leitungskontakt 1A und 2A eingeschleift und die Verbindung zwischen Leitung 1B und Leitung 2B ist unterbrochen. Bei der Anwendung bei einem Bussystem wird die Schaltstellung OFF gewählt, wenn die Baugruppe zwischen benachbarten Baugruppen angeordnet ist und die Schaltstellung ON gewählt wenn die Baugruppe die letzte in der Kette von nebeneinander angeordneten Baugruppen ist und das Bussystem terminiert. Über den Schiebeschalter S, welcher auch als von beiden Seiten zugänglicher Umschalter ausgestaltet werden kann, kann eingestellt werden, ob die Steckvorrichtung ST als Knoten oder Segmentende im Übertragungssystem eingesetzt werden soll.

Ferner weist die Steckvorrichtung ST eine mit der Diagnose- und Auswerteschaltung D verbundene Anzeigeeinrichtung AE zur Anzeige der Ergebnisse dieser Auswertung auf. Vorzugsweise umfasst die Anzeigeeinrichtung AE mindestens eine im unteren Teil UT der Steckvorrichtung ST auf der Leiterplatte angeordnete Leuchtdiode und mindestens einen dieser Leuchtdiode zugeordneten Lichtleiter. Damit sind diese ebenfalls von beiden Seiten (Rück- und Frontseite) über die integrierten Lichtleiter sichtbar, welche bei transparenten Rippen entsprechend zu integrieren sind.

Bei der in der Zeichnung dargestellten Ausführungsform und Anwendung bei einem Bussystem mit Statusanzeige über 4 LEDs für Bustestfunktionen hat diese Anzeige beispielsweise folgende Bedeutung:

| | |
|---|---|
| Erstes LED: grün | = Spannungsversorgung für die Baugruppe in Ordnung |
| Zweites LED: gelb | = Baugruppe aktiv am Bus (blinkend) |
| Drittes LED: rot | = keine Terminierung/Abschlusswiderstand (aus) |
| | = Terminierung/Abschlusswiderstand eingeschaltet (an) |
| | = Falscher Wellenwiderstand (blinkt langsam) |
| | = Falscher Abschlusswiderstand (blinkt schnell) |
| Viertes LED: gelb | = Baudrate (in Verbindung mit weiteren LEDs) |

Weiterhin kann die Statusanzeige auch bedeuten (LED blinkt z.B. mit 5Hz):

| | |
|---|---|
| Erstes LED: gelb | = keine Spannungsversorgung (aus) |
| | = Selbsttest durchgeführt/Spannungsversorgung für |
| | = Controller/Baugruppe/Gerät OK (an) |
| | = Profibus-Master ausgefallen/Leitungskurzschluss (blinkt) |
| Zweites LED: grün | = keine Busaktivität (aus) |
| | = Baugruppe/Gerät aktiv am Bus (blinkt) |
| Drittes LED: gelb | = kein(e) Terminierung/Abschlusswiderstand (aus) |
| | = Terminierung/Abschlusswiderstand eingeschaltet (an) |
| | = Terminierung/Abschlusswiderstand ohne Spannung/defekt |
| | (blinkt) |
| Viertes LED: rot | = Busstatus OK (aus) |
| | = keine Terminierung oder offen (an) |
| | = falscher Spannungspegel (blinkt) |

Zur Abschirmung ist das Steckergehäuse aus metallischem Material, beispielsweise Zink-Druckguss hergestellt, wobei die Abschirmung des Kabels K mit dem Steckergehäuse in Verbindung steht (Abisolierung des Schirms auf 8 mm und direkter Kontakt). Ein weiterer Vorteil ist die elektro-mechanische Unverwüstbarkeit.

Weiterhin kann vorgesehen werden, dass der Anschluss B mechanische Steckercodierelemente oder mit der Diagnose- und Auswerteschaltung D in Verbindung stehende, nach Maßgabe der typspezifischen Baugruppe und/oder nach Maßgabe der Anwendung selbstcodierende Codierelemente aufweist. Hierdurch kann eine unverwechselbare Zuordnung erfolgen, welche auch weitgehend automatisiert werden kann.

Schließlich kann mindestens ein Schaltkontakt SK vorgesehen werden, dessen Betätigungselement von der anzuschließenden Baugruppe oder dem Kabel K betätigbar ist. Dadurch kann unmittelbar nach dem Stecken eine Überprüfung von anzuschließenden und/oder angeschlossenen Geräten und/oder der Kontaktgabe durchgeführt werden. Weitere Schaltkontakte können zur Durchschaltung unterschiedlicher Versorgungsspannungen bzw. der jeweiligen Stromversorgung oder dergleichen vorgesehen werden. Das Betätigungselement kann entweder einen axial verschiebbaren oder radial verschwenkbaren Federkontakt bzw. mehrere Federkontakte aufweisen. Beispielsweise wird in einem CAN-Bussystem der Busanschlussstecker B direkt auf die CAN-Bus-Schnittstelle (SUB-D Buchse, 9-polig) des CAN-Bus-Teilnehmers gesteckt und der Anschluss der CAN-Busleitung (bei A) erfolgt über 6-polige Schraubklemmen (für Drähte oder flexible Adern bis 1,0 mm²).

Im Vergleich zum bekannten Stand der Technik erfordert die erfindungsgemäße Steckvorrichtung ST kein separates Diagnosegerät und keine Diagnosebuchse/Stecker. Die Steckvorrichtung ST bietet einen einfachen Zugang zur "integrierten Prütgerät-/Diagnose-Buchse" und es ist nicht notwendig, einen zusätzlichen Netzknoten zu installieren. Durch die ständige optische Anzeige kann im Störungsfall dieser rasch behoben werden und erlaubt zudem die permanente Kontrolle des ordnungsgemäßen Betriebs mit überraschend geringem Aufwand.

Beispielsweise kann anstelle einer Anzeigeeinrichtung AE mit LED-/Lichtleiterkombination ein Display (insbesondere für die Anzeige der Baudrate) oder ein berührungssensitives Display vorgesehen werden, welches neben der Anzeige gleichzeitig zur Befehlseingabe für die Diagnose- und Auswerteschaltung D dient; die Kontaktierung (Adern und Schirm) kann auch ohne Abisolierung des Kabels durch die Schneidklemmen direkt erfolgen; zur visuellen Anschlusskontrolle (Verpolung, Lage von Schirm und Kabel) kann eine Klarsicht-Abdeckung der Schneid-, Schraub- oder Federklemmen vorgesehen werden, durch die die korrekte Zuordnung der Buslitzenpaare zu sehen ist; alle Teile der Steckvorrichtung können als verliersicheres Ein-Schrauben-Montage-System ausgeführt werden; die Steckvorrichtung kann auch mit axialem Kabelabgang (anstelle des 90°-Kabelabgangs, siehe bei B) ausgestaltet und/oder dort die Anzeigeeinrichtung angeordnet werden u.a.

## Patentansprüche

1. Steckvorrichtung (ST) mit
• mindestens einem Kabelanschluss in Form von Schneid-, Schraub- oder Federklemmen (A) für den Anschluss mindestens eines Kabels (K),
• mindestens einem Anschluss (B) für eine elektronische Baugruppe,
• einer im Steckergehäuse der Steckvorrichtung (ST) angeordneten
• Leiterplatte, auf der eine Diagnose- und Auswerteschaltung (D) und mindestens ein schaltbarer Abschlusswiderstand (W) angeordnet sind,
• eine der Diagnose- und Auswerteschaltung (D) zugeordnete Steuereinrichtung (Controller) und
• eine mit der Diagnose- und Auswerteschaltung (D) verbundene Anzeigeeinrichtung (AE) zur Anzeige der Ergebnisse der Auswertung,
• wobei der Abschlusswiderstand (W) mittels eines Schiebeschalters (S) betätigbar ist oder durch die Diagnose- und Auswerteschaltung (D) schaltbar und/oder einstellbar ist.

2. Steckvorrichtung nach Anspruch 1, **dadurch gekennzeichnet, dass** die. Stromversorgung der Diagnose- und Auswerteschaltung (D) über das Kabel (K) und/oder über den Anschluss (B) erfolgt und dass die Anzeigeeinrichtung (AE) als Display oder als berührungssensitives Display ausgestaltet ist, welches neben der Anzeige gleichzeitig zur Befehlseingabe für die Diagnose- und Auswerteschaltung (D) dient.

3. Steckvorrichtung nach Anspruch 1, **dadurch gekennzeichnet, dass** die Steckvorrichtung (ST) einen oberen Teil (OT) und einen unteren Teil (UT) aufweist und dass der Abschlusswiderstand (W) im oberen Teil (OT) der Steckvorrichtung (ST) angeordnet und manuell oder elektrisch schaltbar ist.

4. Steckvorrichtung nach Anspruch 1, **dadurch gekennzeichnet, dass** zur visuellen Anschlusskontrolle, die Steckvorrichtung (ST) eine Klarsicht-Abdeckung der Schneid-, Schraub- oder Federklemmen (A) aufweist.

5. Steckvorrichtung nach Anspruch 3, **dadurch gekennzeichnet, dass** die Anzeigeeinrichtung (AE) mindestens eine im unteren Teil (UT) des Steckers (ST) auf der Leiterplatte angeordnete Leuchtdiode und mindestens einen dieser Leuchtdiode zugeordneten Lichtleiter aufweist.

6. Steckvorrichtung nach Anspruch 3, **dadurch gekennzeichnet, dass** der Anschluss des oder der Kabel (K) im unteren Teil (UT) der Steckvorrichtung (ST) erfolgt und dass um 90° versetzt auf der Frontseite im oberen Teil (OT) der Steckvorrichtung (ST) eine Buchse (B) zum Anschluss der elektronischen Baugruppe und auf der gegenüberliegenden Rückseite eine Gerätebuchse (GB) zum Anschluss eines Programmier- bzw. Diagnosegerätes mit erweiterten Funktionen vorgesehen ist.

7. Steckvorrichtung nach Anspruch 1, **dadurch gekennzeichnet, dass** die mechanische Klemmung und Führung der Kabel (K) für die Schneidklemmen (A) über Rippen erfolgt, dass die Rippen transparent sind, dass zur Abschirmung das Steckergehäuse aus metallischem Material hergestellt ist und dass die Abschirmung des Kabels (K) mit dem Steckergehäuse in Verbindung steht.

8. Steckvorrichtung nach Anspruch 1, **dadurch gekennzeichnet, dass** der Anschluss (B) mechanische Steckercodierelemente oder mit der Diagnose- und Auswerteschaltung (D) in Verbindung stehende, nach Maßgabe der typspezifischen Baugruppe und/oder nach Maßgabe der Anwendung selbsttätig eingreifende Codierelemente aufweist.

9. Steckvorrichtung nach einem oder mehreren der Ansprüche 1 bis 8, **gekennzeichnet durch** die Anwendung bei einem Bussystem, wobei an der Anzeigeeinrichtung (AE) eine Statusanzeige von Bustestfunktionen erfolgt und dass mindestens ein Schaltkontakt (SK) vorgesehen ist, dessen Betätigungselement von der anzuschließenden Baugruppe oder dem Kabel (K) betätigbar ist.

10. Steckvorrichtung nach Anspruch 9, **dadurch gekennzeichnet, dass** das Betätigungselement mindestens einen axial verschiebbaren oder radial verschwenkbaren Federkontakt aufweist.

## Claims

1. A plug and socket device (ST) comprising:
• at least one first connector structured as one of an insulation piercing connector, a screw terminal, and a spring terminal (A), said first connector (A) for connection of at least one cable (K);
• at least one second connector (B) for connection to an electronic component;
• a circuit board disposed in a housing of said plug and socket device (ST), said circuit board having a diagnostic and evaluation circuit (D) and at least one switchable terminating resistor (W);
• a controller communicating with said diagnostic and evaluation circuit (D); and
• a display means (AE) connected to said diagnostic and evaluation device (D) for displaying evaluation results,
• wherein said terminating resistor (W) can be switched and/or adjusted using one of a sliding switch (S) and said diagnostic and evaluation circuit (D).

2. The plug and socket device of Claim 1, wherein said diagnostic and evaluation circuit (AE) is supplied with power via at least one of said cable (K) and said second connector (B), and wherein said display means (AE) is designed as a monitor or as a touch screen serving as display as well as input of commands of said diagnostic and evaluation device (AE).

3. The plug and socket device of claim 1, wherein said plug and socket device (ST) comprises an upper part (OT) and a lower part (UT), and wherein said terminating resistor (W) being disposed in said upper part (OT) for at least one of manual and electrical switching thereof.

4. The plug and socket device of claim 1, wherein said plug and socket device (ST) comprises a see-through cover for visual supervision of said piercing connector, screw terminal or spring terminal (A).

5. The plug and socket device of claim 3, wherein said display means (AE) comprises at least one light diode disposed in said lower part (UT) of said plug and socket device (ST) on said circuit board and at least one light guide associated with said light diode.

6. The plug and socket device of claim 3, wherein said cable (K) is connected to said lower part (UT)) of said plug and socket device (ST) and said second connector (B) comprises a socket disposed offset by 90° on a front side of said upper part (OT) of said plug and socket device (ST) for connection to said electronic component and further comprising a device socket (GB) disposed on an opposite rear side of said upper part (OT) for connecting a programming or diagnostic device with extended functions.

7. The plug and socket device of claim 1, wherein said first connector (A) comprises transparent ribs for mechanical clamping and guidance of the cable, wherein said housing is produced from shielding metallic material and wherein a shielding of said cable (K) is connected to said housing.

8. The plug and socket device of claim 1, wherein said second connector (B) comprises mechanical plug encoding elements or encoding elements which are connected to said diagnostic and evaluation circuit (D) which are self-encoding in accordance with specifications of a type-specific of said electronic component and/or in dependence on an application.

9. The plug and socket device according to one or more of claim 1 to 8 is structured and dimensioned for connection to a bus system, wherein a status of bus test functions is displayed on said display means (AE), and at least one switching contact (SK) is provided having an active element which can be actuated by said connected electronic component or by said cable (K).

10. The plug and socket device of claim 9, wherein said active element has at least one axially displaceable or radially pivotable spring contact.

## Revendications

1. Dispositif de connexion (ST) avec
• Au moins une connexion pour câble en forme d'une fixation à lames tranchantes, ou à vis ou à ressort (A) pour au moins un câble (K),
• Au moins une connexion (B) pour un module électronique
• Un circuit imprimé étant situé dans la boîte de connexion du dispositif de connexion (ST), sur ce circuit imprimé sont positionnés un dispositif de diagnose et d'évaluation (D) et au moins une résistance terminale (W) commutable,
• Un dispositif de contrôle étant attaché au dispositif de diagnose et d'évaluation (D)
• Un dispositif d'affichage (AE) étant connecté au dispositif de diagnose et d'évaluation (D) pour l'affichage des résultats d'évaluation,
• La résistance terminale (W), laquelle soit commutable à l'aide d'un interrupteur coulissant (S), ou soit commutable/réglable à l'aide du dispositif de diagnose et d'évaluation (D).

2. Dispositif de connexion selon revendication 1, **caractérisé en ce que** l'alimentation électrique du dispositif de diagnose et d'évaluation (D) est réalisée à l'aide du câble (K) et/ou à l'aide de la connexion (B), et que le dispositif d'affichage (AE) peut être un affichage à cristaux liquides ou un écran tactile, lequel sert d'entrée de commande pour le dispositif de diagnose et d'évaluation (D).

3. Dispositif de connexion selon revendication 1, **caractérisé en ce que** le dispositif de connexion (ST) possède une partie supérieure (OT) et une partie inférieure (UT), et que la résistante terminale (W) est située dans la partie supérieure (OT) du dispositif de connexion (ST) et est manuellement ou électriquement commutable.

4. Dispositif de connexion selon revendication 1, **caractérisé en ce que** le dispositif de connexion (ST) possède un couvercle transparent sur les fixations à lames tranchantes, ou à vis ou à ressort (A) pour le contrôle visuel des connexions.

5. Dispositif de connexion selon revendication 3, **caractérisé en ce que** le dispositif d'affichage (AE) possède dans la partie inférieure (UT) du dispositif de connexion (ST) au moins une diode lumineuse située sur le circuit imprimé, et au moins un câble à fibre optique attachée à cette diode lumineuse.

6. Dispositif de connexion selon revendication 3, **caractérisé en ce que** la connexion du ou des câbles (K) s'effectue dans la partie inférieure (UT) du dispositif de connexion (ST), et qu'on a prévu une fiche de connexion (B) pour la connexion des modules électroniques sur la façade dans la partie supérieure (OT) du dispositif de connexion (ST) tourné à un angle de 90°, et une fiche de connexion (GB) pour la connexion d'un appareil pour la programmation ou pour la diagnose avec des fonctions élargies.

7. Dispositif de connexion selon revendication 1, **caractérisé en ce que** la fixation mécanique et le guidage du câble (K) pour les fixations à lames tranchantes (A) s'effectue à l'aide de nervures, que les nervures sont transparentes, que le boîtier du dispositif de connexion est fait d'un matériel métallique pour la mise sous écran, et que l'écran du câble (K) est connectée au boîtier du dispositif de connexion.

8. Dispositif de connexion selon revendication 1, **caractérisé en ce que** la fiche de connexion (B) possède des éléments mécaniques de connexion codés ou des éléments de codage autonomes connectés au dispositif de diagnose et d'évaluation (D) en fonction du type de module et/ou en fonction de l'application.

9. Dispositif de connexion selon une ou plusieurs revendications de 1 jusqu'à 8, **caractérisé en ce que** l'application se fait pour des systèmes de data bus, où un affichage d'état s'effectue au niveau du dispositif d'affichage (AE) des fonctions de test du data bus et qu'on a prévu au moins un commutateur (SK) dont l'élément pour sa mise en fonction est manoeuvré par un module à connecter ou par le câble (K).

10. Dispositif de connexion selon revendication 9, **caractérisé en ce que** l'élément pour la mise en fonction du commutateur (SK) possède au moins un contact à ressort mobile axialement, ou pivotable.
